# EUROPÄISCHE PATENTSCHRIFT

(11) **EP 1 190 978 B1**
(45) Veröffentlichungstag und Bekanntmachung des Hinweises auf die Patenterteilung: **03.10.2007**
(21) Anmeldenummer: 01850143.7
(22) Anmeldetag: 22.08.2001
(51) Int. Cl.: B66C 13/56, G05G 1/24

(54) **Anlage zur Steuerung von Kränen**
Device for controlling cranes
Dispositif pour commander des grues

(30) Priorität: 21.09.2000 SE 0003388
(43) Veröffentlichungstag der Anmeldung: 27.03.2002
(73) Patentinhaber: HIAB AB, S-824 83 Hudiksvall (SE)
(72) Erfinder: Olsson, Hakan, 824 40 Hudiksvall (SE)
(74) Vertreter: Fröderberg, Anders Oskar

(56) Entgegenhaltungen:
- WO-A-95/16630
- WO-A-96/24551
- FR-A- 1 146 622
- GB-A- 2 116 937

## Beschreibung

### Technisches Gebiet der Erfindung

Diese Erfindung bezieht sich auf eine Anlage zur Steuerung von Kränen von der Art, die eine auf einem Rahmen vorgesehenen, äußeren Schutzkappe aufweist, hinter welcher mehrere Steuerkomponentenkästen untergebracht sind, welche durch Entfernen der Schutzkappe von außen zugänglich sind.

### Stand der Technik

Die Steuerung von fahrzeuggetragenen Kränen erfolgt gewöhnlicherweise mit Hilfe von zwei Steueranlagen oder -aggregaten, die auf entgegengesetzten Seiten des Fahrzeuges im Bereich hinter der Fahrerkabine gelegen sind. Jede Anlage weist einen Satz von Hydraulventilen auf, deren Funktion von einer der Anzahl von Ventilen entsprechenden Anzahl von vom Hand betätigtbaren Betätigungshebeln bestimmt wird. Verschiedene Funktionen des Kranes, wie Drehung des Kranpfeilers, heben bzw. senken von einem oder mehreren Kranarmen, Drehung eines Rostators, Einspielen von einem Windehaken u.s.w., können durch Steuerung der Ventile aktiviert werden. Steueranlagen dieser Art sind durch SE 8201833-4 bekannt. Die Steueranlagen sind normalerweise mit einem im wesentlichen U-förmigen Bügel versehen, welcher den Satz von Betätigungshebeln allseitig umschließt, um den Satz von Betätigungshebeln zu schützen, sodaß diese nicht unabsichtlich aktiviert werden, z.B. durch einen nicht geplanten Körperkontakt.

Entsprechend dem Oberbegriff des Anspruchs 1 ist aus der WO 96/24551 ein Steuergerät für Kräne bereits bekannt, in welchem mehrere Betätigungshebeln auf einem schwenkbar gelagerten Träger angeordnet sind. Die Betätigungshebeln sind hinter einer geteilten Schutzkappe untergebracht und zusammen mit der Schutzkappe zwischen einer eingeklappten Ruhestellung, in welcher die Schutzkappe den Träger sowie dazu gehörende Betätigungshebeln einschließen kann, und einer ausgeklappten Gebrauchslage in welcher die Betätigungshebeln durch öffnen die Schutzkappe von außen zugänglich sind, schwenkbar. Vorkommendenfalls; anders gestalteten Steuereinheiten kann auf dem Träger oder auf der Schutzkappe angeordnet sein.

Viele von den heutigen, modernen Kränen sind außerdem mit einer gesonderten Funkausrüstung versehen, welche Fernbedienung der Kräne ermöglicht. Mit anderen Worten kann der Kran entweder vom Hand mit Hilfe von Betätigungshebeln oder durch Funktechnik über eine Fernbedienungsvorrichtung wahlweise gesteuert werden. Die verschiedenen Elektronikbauteile, die zu der Funkausrüstung gehören, werden im Anschluß zu der einen der beiden entgegensetzten Steueranlagen (gewöhnlicherweise auf der Fahrerseite des Fahrzeuges) montiert. Die

Elektronikbauteile oder -komponente sind in einzelnen, kleinen Kästen angeordnet, welche im Bereich oberhalb des Satzes von Hydraulventilen angeordnet werden, und zwar in einem Raum, der nach außen von einem Gehäuse, zu welchem wenigstens eine abnehmbare Kappe gehört, geschützt wird.

Bei den bereits bekannten Steueranlagen sind die Elektronikkomponentenkästen auf einem Rahmen, der das Schutzgehäuse und dessen abnehmbare Kappe trägt, fest montiert. Die praktische Herstellung von Kränen mit Steueranlagen von der beschriebenen Art erfolgt in einer Herstellungslinie, entlang welcher die verschiedenen Teile, die zu dem Kran gehören, nacheinander entlang der Linie montiert werden, bevor der fertige Kran eine Schlußprüfungsstation erreicht.

Die Tatsache, daß die obengenannten Elektronikkomponentenkästen auf dem dazugehörenden Rahmen innerhalb des Schutzgehäuses fest montiert sind, ruft Nachteile nicht nur in Verbindung mit der Herstellung des Kranes hervor, aber ebenfalls in Verbindung mit Wartung an späteren Zeitpunkten. Eine hohe Anzahl von Kabeln erstrecken sich zwischen den verschiedenen Elektronikkomponentenkästen. Würde ein Fehler in den Elektronikkomponenten oder den Kabeln entstehen, wird der Vorgang zur Beseitigung des Fehlers aufwendig und zeitraubend, weil die Räume zwischen den Kästen und deren Tragblechen eng und schwer zugänglich sind. Würde ein Fehler in Verbindung mit der Schlußprüfung des Kranes und dessen Steueranlage entdeckt werden, dann entsteht ein kostspieliges Anhalten in der Produktionskette. Entsteht der Fehler in Verbindung mit der Arbeit des Kranes auf dem Arbeitsfeld, könnte eine Beseitigung des Fehlers zu erheblichen Problemen führen, z.B. wenn ein einzelner Elektronikkomponentenkasten entfernt und durch einen anderen Kasten ersetzt werden muss.

### Aufgaben und Merkmale der Erfindung

Die vorliegende Erfindung hat die Aufgabe die obengenannten Nachteile zu beseitigen und eine verbesserte Steueranlage für Kräne zu schaffen. Eine grundlegende Aufgabe der Erfindung ist es somit eine kompakte Steueranlage zu schaffen, in welcher dazugehörende Elektronikkomponentenkästen sowie dazugehörende Kabelführungen zu Wartung- und Fehlerbeseitigungszwecke bequem zugänglich sind. Eine zusätzliche Aufgabe ist es eine Steueranlage zu schaffen für welche Montieren und Prüfung von wenigstens einigen Elektronikkomponentenkästen sich neben der gewöhnlichen Herstellungslinie durchführen lassen, d.h. in einem separaten Schritt bevor die Schlußprüfung des Kranes als Ganzer.

Erfindungsgemäß wird wenigstens die grundlegende Aufgabe durch die Merkmale des kennzeichnenden Teils des Patentanspruchs 1 gelöst. Vorteilhafte Ausführungsformen der Erfindung sind weiterhin in den abhängigen Ansprüchen definiert.

### Kurze Beschreibung der anliegenden Zeichnungen

Auf den Zeichnungen sind:
- Fig. 1: eine Perspektivansicht auf eine Steueranlage gemäß der Erfindung, wobei die Anlage von einer Stirnseite aus und mit einer montierten Schutzkappe gezeigt wird,
- Fig. 2: ist eine analoge Perspektivansicht, die die Anlage ohne Schutzkappe zeigt,
- Fig. 3: ist eine Perspektivansicht, die dieselbe Anlage mit einer zweiten Schutzkappe entfernt zeigt,
- Fig. 4: ist eine Perspektivansicht auf dieselbe Anlage, jetzt von hinten betrachtet und mit beiden Schutzkappen entfernt, und
- Fig. 5: ist eine Perspektivansicht von vorne, welche einen zu der Anlage gehörenden Träger in einem ausgeklappten Zustand zeigt.

### Detaillierte Beschreibung einer bevorzugten Ausführungsform der Erfindung

Zu der auf den Zeichnungen gezeigten Anlage gehört ein als Ganzer mit 1 bezeichneter Rahmen, der die Aufgabe hat mehrere kleine Elektronikkomponentenkästen 2, 3 zu tragen. Die Anlage umfaßt weiterhin zwei Schutzkappen, von welchen eine Erste mit 4 und eine Zweite mit 5 bezeichnet sind. Der Rahmen 1 weist zwei seitlich beabstandete Seitenstücke 6 auf, welche über ein Querstück 7 miteinander verbunden sind. Dieses Querstück 7 ist auf zwei Pfosten 8 angebracht, welche unten in einen als Ganzer mit 9 bezeichneten Bügel von der Art, die als Aufgabe hat Betätigungshebel zu schützen, übergehen. In diesem Zusammenhang ist darauf hinzuweisen, daß die gezeigte Anlage in der Tat oben auf einem nicht gezeigten Satz von Hydraulventilen montiert wird, wobei die Ventile zu dem Hydraulsystem des Kranes gehören und durch im Raum innerhalb des Bügels 9 angebrachte Betätigungshebel vom Hand beeinflussbar sind. Diese Betätigungshebel sind ebenfalls auf den Zeichnungen nicht gezeigt. Es sollte auch erwähnt werden, daß vorkommende Kabel zwischen den verschiedenen Kästen 2, 3 aus Deutlichkeitsgründen auf den Zeichnungen nicht gezeigt worden sind.

Gekennzeichnend für die Erfindung ist, daß wenigstens einige Elektronikkomponentenkästen, nämlich die mit 2 bezeichneten Kästen, auf einem lösbaren, gesonderten Träger 10 vorgesehen sind, welcher zwischen einer gegen den Rahmen 1 eingeklappten Gebrauchslage (siehe Fig.2), in welcher die Schutzkappe 4 den Träger sowie die Kästen einschließt, und einer weg von dem Rahmen ausgeklappten Lage zu Wartungszwecke (siehe Fig. 5) schwenkbar ist. In dem Beispiel besteht der Träger 10 aus einer im wesentlichen rechteckigen Platte mit zwei in einem Winkel gestellten, versteifenden Seitenflanschen 11, die ihrerseits über Gelenke 12 mit dem Bügel verbunden sind. Der Bügel 9 ist aus zwei parallelen Schenkeln 9' und einem Vorderstück 9" gebildet. Auf jedem von den Schenkeln 9' ist ein Ohr 13 mit einem Loch für das Gelenk 12 angebracht. Dieses Gelenk kann auseinander genommen werden und aus einem einfachen Bolzen mit dazugehörender Mutter bestehen. Durch Entfernen der beiden Gelenkbolzen von den dazugehörenden Löchern in den Ohren 13 bzw. den Seitenflanschen 11, kann somit der Träger 10 von dem Bügel 9 entfernt werden.

Wie es aus z.B. Fig. 5 hervorgeht, ist ein oder mehrere Elektronikkomponentenkästen 2 auf jeder der beiden entgegengesetzten Seiten der Trägerplatte 10 montiert.

Die Trägerplatte 10 ist mit Vorteil über einen Winkel von mindestens 90° zwischen der eingeklappten Lage gemäß Fig. 2 und einer ausgeklappten Lage gemäß Fig. 5 schwenkbar. In der eingeklappten Lage ist die Trägerplatte 10 in einer Vertikalebene gelegen, in welcher sie durch geeignete Mittel festgehalten wird, z.B. Schrauben (nicht gezeigt), die in Sitzen 14 in den Pfosten 8 festgezogen werden. In einem Winkel gestellte Endabschnitte 15 sind auf den Ohren 13 ausgeführt, um die Trägerplatte in der ausgeklappten Endlage zu halten und gegen welche untere Kanten auf den Seitenflanschen 11 anliegen können. In Fig. 5 wird die Trägerplatte 10 nicht in ihrer unteren Endlage gezeigt, sondern in einer horisontalen Zwischenlage, aus welcher die Trägerplatte nach unten mit etwa 10°-20° geschwenkt werden kann, bevor die Seitenflansche in Berührung mit den herausgebogenen Endabschnitten 15 der Ohren kommen.

Die erste, vordere Kappe 4 wird im montierten Zustand mittels geeigneter Kupplungsmittel 16 festgehalten, z.B. Spannhaken oder Gummibänder. An ihren unteren Enden weist die Kappe 4 herausragende Abschnitte 4' auf, welche den Hauptteil der beiden Schenkel 9' des Bügels 9 decken. Auf den Schenkeln sind Manschetten 17 angebracht, in welche die Enden der herausragenden Abschnitte 4' der Kappe hineingesteckt sind zur Festlegung der Kappe. In einer Vorderwand der Kappe 4 ist eine Öffnung 18 herausgenommen, in welcher die Stirnwände von zwei Elektronikkomponentenkästen 2 bloßgelegt sind. Entfernen der Kappe 4 erfolgt durch die einfache Maßnahme die Kupplungsmittel 16 zu lösen und die Kappe aus den Manschetten 17 herauszuziehen.

Auch die hintere, zweite Kappe 5 ist mit dem Rahmen 1 lösbar verbunden, z.B. über einen Schraubverband. Die mit 3 bezeichneten Komponentenkästen sind in dem Beispiel auf einer gemeinsamen, vertikalen Trägerplatte 18 vorgesehen, welche zwischen den Seitenstücken 6 des Rahmens aufgehängt sind. In Abhängigkeit der Länge dieser Seitenstücke 6 können mehrere Kastensätze sowie Trägerplatten nacheinander in dem Raum zwischen den Seitenstücken montiert werden. Wie die schwenkbare Trägerplatte 10 ist die Trägerplatte 18 lösbar angeordnet, um ein einfaches Entfernen des Kastensatzes 3 zu erlauben, z.B. zu Wartungs- oder Prüfungszwecke.

Es ist ein grundlegender Vorteil der erfindungsgemäßen Anlage, daß ein oder mehrere Sätze von Elektronikkomponentenkästen sich in wenigstens einer getrennten Einheit neben der gewöhnlichen Herstellungslinie für den Kran zusammensetzen lassen. Die ganze Arbeit in Verbindung mit der Montierung und Funktionsprüfung der Kästen kann deshalb mit den Kästen leicht zugänglich und unabhängig von dem Zeitdruck, der in der Herstellungslinie für die Kräne herrscht, durchgeführt werden. Weiterhin wird vorkommende Wartung nach angefangenen Gebrauch des Kranes weitgehend erleichtert. Durch die Tatsache, daß die Trägerplatte 10 für die Elektronikkomponentenkästen 2 in beschriebener Weise klappbar ist, werden somit die Kästen auf sowohl der Stirnseite als auch der Rückseite der Trägerplatte leicht zugänglich, auch in dem Falle, daß die Trägerplatte auf dem Bügel oder dem Rahmen zurückbleibt. Wird eine umfangreiche Wartung erfordert, ist es dazu möglich, die Trägerplatte vom Bügel zu lösen und die ganze Komponentenkasteneinheit durch eine neue Einheit zu ersetzen. Die hintere Einheit von Komponentenkästen 3 wird weiterhin bequem zugänglich nach der vorderen Trägerplatte 10 zu ihrer ausgeklappten Lage geschwenkt worden ist. Auch die hintere Komponentenkasteneinheit kann von dem Rahmen entfernt werden, wenn umfangreiche Wartungsarbeiten erfordert werden.

Die Erfindung, die in Verbindung mit Kästen, die Elektronikkomponente enthalten, beschrieben worden ist, kann ebenfalls in Verbindung mit anderen Typen von Steuerkomponenten, z.B. pneumatisch arbeitenden Komponenten, Verwendung finden.

## Patentansprüche

1. Anlage zur Steuerung von Kränen, mit einer auf einem Rahmen (1) vorgesehenen, äußeren Schutzkappe (4), hinter welcher mehrere Steuerkomponentenkästen (2) untergebracht sind, welche durch Entfernen der Schutzkappe von außen zugänglich sind, wobei die Steuerkomponentenkästen (2) auf einem lösbaren, gesonderten Träger (10) angeordnet sind, **dadurch gekennzeichnet, dass** der Träger (1) zwischen einer gegen den Rahmen (1) eingeklappten Gebrauchslage, in welcher die Schutzkappe (4) den Träger sowie die dazugehörenden Steuerkomponentenkästen (2) einschließen kann, und einer weg von dem Rahmen ausgeklappten Lage zu Wartungszwecken der Steuerkomponentenkästen (2) sowie der dazugehörenden Kabelführungen schwenkbar ist.

2. Anlage nach Anspruch 1, wobei der Rahmen (1) einen zum Schützen von einem Satz von Betätigungshebeln vorgesehenen Bügel (9) mit zwei getrennten Schenkeln (9') aufweist, **dadurch gekennzeichnet, daß** der Träger (10) über demontierbare Gelenke (12) im Anschluß zu den beiden Schenkeln (9') mit dem Bügel (9) verbunden ist.

3. Anlage nach Anspruch 2, **dadurch gekennzeichnet, daß** der Träger aus einer Platte (10) mit zwei im Winkeln gestellten, versteifenden Seitenflanschen (11) besteht, welche über die genannten Gelenke (12) mit den Schenkeln (9') des Bügels (9) verbunden sind.

4. Anlage nach einem der vorhergehenden Ansprüche, **dadurch gekennzeichnet, daß** mindestens ein Steuerkomponentenkasten (2) auf jeder von zwei entgegengesetzten Seiten des Trägers (10) angeordnet ist.

5. Anlage nach einem der Ansprüche 2-4, **dadurch gekennzeichnet, daß** der Träger (10) über einen Winkel von mindestens 90° zwischen der eingeklappten Lage und der ausgeklappten Lage schwenkbar ist, und daß der Bügel (9) Glieder (15) zum Halten des Trägers in der ausgeklappten Lage aufweist.

6. Anlage nach einem der vorhergehenden Ansprüche, **dadurch gekennzeichnet, daß** der Rahmen (1) zwei seitlich getrennte Seitenstücke (6) aufweist, zwischen denen mindestens ein zweiter, lösbarer Träger (18) für einen zweiten Satz von Steuerkomponentenkästen (3) vorgesehen ist.

## Claims

1. Arrangement for controlling of cranes, the arrangement having an outer protective cap (4) arranged on a frame (1), and enclosed under the protective cap a plurality of control component boxes (2) that are accessible from outside upon removal of the protective cap, wherein the control component boxes (2) are supported on a dismountable, separate carrier (10), **characterized in that** the carrier (10) is pivotable between an in-use position wherein the carrier is folded-in towards the frame (1) whereby the protective cap (4) encloses the carrier (10) as well as the control component boxes (2) associated with the carrier, and a maintenance position wherein the carrier, the control component boxes (2) as well as associated cable guides are folded-out from the frame.

2. The arrangement of claim 1, wherein the frame (1) comprises a loop frame (9) with two separated legs (9') for protection of a set of operation levers, **characterized in that** the carrier (10) is connected to the loop frame (9) through dismountable joints (12) in connection with the two legs (9').

3. The arrangement of claim 2, **characterized in that** the carrier includes a panel (10) with two angularly arranged stiffening side panels (11), which are connected to the legs (9') of the loop frame (9) through the said joints (12).

4. The arrangement of any preceding claim, **characterized in that** at least one control component box (2) is arranged on each one of two mutually opposite sides of the carrier (10).

5. The arrangement of any of claims 2-4, **characterized in that** the carrier (10) is pivotable through an angle of at least 90° between the folded-in and the folded-out positions, and **in that** the loop frame (9) comprises links (15) effective for holding the carrier in said folded-out position.

6. The arrangement of any preceding claim, **characterized in that** the frame (1) comprises two laterally separated side pieces (6) between which at least one secondary carrier (18) with a secondary set of control component boxes (3) is detachably arranged.

## Revendications

1. Dispositif de commande de grues, équipé d'un couvercle protecteur (4) extérieur, prévu sur un cadre (1), derrière lequel sont logés plusieurs boîtes de composants de distribution (2), qui sont accessibles par l'extérieur en enlevant le couvercle protecteur, les boîtes de composants de distribution (2) étant disposées sur un support (10) amovible, à part, **caractérisée en ce que** le support (1) peut être pivoté entre une position de service repliée contre le cadre (1), dans laquelle le couvercle protecteur (4) peut comprendre le support ainsi que les boîtes de composants de distribution (2) afférentes, et une position dépliée à partir du cadre à des fins de maintenance des boîtes de composants de distribution (2) ainsi que des cheminements de câblage afférents.

2. Dispositif selon la revendication 1, le cadre (1) présentant un étrier (9) prévu pour protéger un ensemble de leviers de manoeuvre, avec deux côtés séparés (9'), **caractérisé en ce que** le support (10) est relié à l'étrier (9) des deux côtés (9') par le biais d'articulations démontables (12).

3. Dispositif selon la revendication 2, **caractérisée en ce que** le support est composé d'une plaque (10) muni de deux flancs latéraux (11) de renforcement, placés dans l'angle, qui sont reliés aux cotés (9') de l'étrier (9) par l'intermédiaire desdites articulations (12).

4. Dispositif selon l'une quelconque des revendications précédentes, **caractérisée en ce qu'**au moins une boîte de composants de distribution (2) est disposée sur chacun des deux côtés opposés du support (10).

5. Dispositif selon l'une quelconque des revendications 2 à 4, **caractérisée en ce que** le support (10) peut être pivoté sur un angle d'au moins 90° entre la position repliée et la position dépliée, et **en ce que** l'étrier (9) présente des organes (15) destinés à maintenir le support dans la position dépliée.

6. Dispositif selon l'une quelconque des revendications précédentes, **caractérisée en ce que** le cadre (1) présente deux pendants (6) latéralement séparés, entre lesquels est prévu au moins un second support (18) amovible pour un second ensemble de boîtes de composants de distribution (3).
